# EUROPÄISCHE PATENTSCHRIFT

(11) **EP 0 299 020 B1**
(45) Veröffentlichungstag und Bekanntmachung des Hinweises auf die Patenterteilung: **27.12.1990**
(21) Anmeldenummer: 88900819.9
(22) Anmeldetag: 08.01.1988
(51) Int. Cl.: C14C 15/00

(54) **VORRICHTUNG ZUM BEHANDELN VON HÄUTEN IN NASSPROZESSEN**
WET TREATMENT DEVICE FOR HIDES
DISPOSITIF DE TRAITEMENT DES PEAUX PAR HUMIDIFICATION

(30) Priorität: 28.01.1987 DE 3702478
(43) Veröffentlichungstag der Anmeldung: 18.01.1989
(73) Patentinhaber: Johs. Krause GmbH, D-22765 Hamburg (DE)
(72) Erfinder: PETERSEN, Arne, D-2000 Hamburg 55 (DE)
(74) Vertreter: Dipl.-Ing. Heiner Lichti Dipl.-Phys. Dr.rer.nat. Jost Lempert Dipl.-Ing. Hartmut Lasch
(86) Internationale Anmeldenummer: EP8800009
(87) Internationale Veröffentlichungsnummer: WO8805828

(56) Entgegenhaltungen:
- EP-A- 0 009 081
- DE-A- 3 151 518
- DE-A- 3 623 442
- FR-A- 1 295 999

## Beschreibung

Die Erfindung betrifft eine Vorrichtung zum Behandeln von Häuten mit Flüssigkeiten in den sog. Naßprozessen, z.B.Äschern, Beizen, Gerben, Färben oder dergleichen, bestehend aus einer die Haut unnachgiebig aufnehmenden, flüssigkeitsdurchlässigen Unterlage und einer auf die Oberseite der Haut im wesentlichen dicht aufsetzbaren Behandlungseinrichtung, mittels der die Behandlungsflüssigkeit unter hohem Druck in die Haut penetriert wird.

Als Naßprozesse werden in der Lederbearbeitung diejenigen Behandlungsstufen bezeichnet, bei denen die Haut unter hohem Flüssigkeitsbedarf mit gelösten Chemikalien behandelt wird.

Hierzu zählen das Weichen der Haut, Äschern in stark alkalischer Lösung, das Entkalken (Neutralisieren) in saurer Lösung, Beizen, z.B. mittels proteolythischer Enzyme, Pickeln mittels Säuren und Salzen, das Gerben, z.B. mittels Chrom-III-Salzen, das Nachgerben und Fetten der Haut sowie das Färben. Die Mehrzahl dieser Naßprozesse läuft im herkömmlichen Gerbereibetrieb in faßartigen Behältern unter vielfacher Umwälzung und bei unterschiedlich langer Einwirkungszeit ab. Dabei werden große Flüssigkeitsmengen benötigt und ständig umgewälzt.

Diese Naßprozesse der Gerberei sind aus mehreren Gründen technisch unbefriedigend. Die Haut muß eine Vielzahl von Verfahrensstufen durchlaufen, die teils chargenweise mit bis zu 20 Tonnen Hautgewicht, teils in Einzelbearbeitung ablaufen. Dies erfordert mehrfach das Auflösen der Chargen, Vereinzeln und Orientieren der Häute, z.B. das Ausrichten nach Kopf und Schild, was entsprechend zeit-und arbeitsaufwendig ist. Große Häute können eine Fläche bis zu 6 m² aufweisen und je nach Wassergehalt bis zu 100 kg wiegen. Da der Transport in weiten Bereichen des Gerbereibetriebs von Hand durchzuführen ist, sind entsprechend viele Arbeitskräfte notwendig. Aufgrund der aggressiven Chemikalien und der von der Haut stammenden organischen Substanz lassen sich kaum hygienische Arbeitsbedingungen für das Personal schaffen. Hinzu kommt vor allem das Problem der Beseitigung von großen Mengen an Abwasser, zumal verwendete Behandlungsflüssigkeiten nur in sehr begrenztem Maß wiederverwendbar sind.

Färbeprozesse konnten dadurch schon etwas verbessert werden (DE-PS 822 060), daß die Häute auf einem Band liegen und an einer Farbspritzeinrichtung vorbeigeführt werden, wodurch zumindest die Schwierigkeiten bei der Manipulation der Haut herabgemindert werden konnten. Auch hier ist aber der Bedarf an Färbeflüssigkeit erheblich, da sie mit Abstand auf die Haut aufgesprüht wird, dabei eine große Menge an Färbeflüssigkeit nicht zur Einwirkung auf die Haut gelangt und ferner eine beträchtliche Einwirkungszeit vorgesehen werden muß, um das Penetrieren der Färbeflüssigkeit in die Haut zu ermöglichen. Ein Durchfärben ist auf diese Weise nicht oder nur mit großem Zeitaufwand möglich. Bei den anderen vorgenannten Naßprozessen muß die Behandlungsflüssigkeit die Haut intensiv und vollständig durchdringen, weshalb sie über einen langen Zeitraum in ständigem Kontakt mit der Behandlungsflüssigkeit stehen muß. Um auch in diesen Naßprozessen ein gezieltes Arbeiten bei geringstmöglichem Flüssigkeitsbedarf zu ermöglichen, ist vorgeschlagen worden (EP-OS 0 009 081), die Behandlungsflüssigkeit unter hohem Druck in einer Art Impfprozeß in die Haut einzuschleusen.

Bei diesem, Impfprozeß ist es möglich, mit hoch konzentrierten Behandlungsflüssigkeiten zu arbeiten, so daß der Wasserbedarf wesentlich geringer ist als bei herkömmlichen Gerbereiprozessen. Dabei muß ein nur vergleichsweise geringer Überschuß an Behandlungsflüssigkeit eingesetzt werden, der lediglich sicherstellen muß, daß die Haut in ihrer gesamten Stärke von der Behandlungsflüssigkeit durchdrungen wird. Zur Durchführung dieses Verfahrens werden Einspritzdüsen ähnlich Impfpistolen verwendet, die auf die Haut aufgesetzt werden und mittels der die Behandlungsflüssigkeit unter hohem Druck von mehr als 50 bar in die Haut hineingedrückt wird. In der Haut selbst breitet sich dann die Behandlungsflüssigkeit über eine etwas größere Fläche und etwa kreisförmig aus. Um eine Haut auf diese Weise zu behandeln, ist eine Vielzahl solcher Impfdüsen notwendig. Jahrelange Versuche mit diesem Verfahren konnten zu keinen befriedigenden Ergebnissen führen. Die Ursachen sind vielfältig. So bereitet es Schwierigkeiten, die Behandlungsflüssigkeit in gleichmäßiger Verteilung über die gesamte Hautfläche und den Hautquerschnitt in die Haut einzuschleusen. Es bilden sich folglich neben durchgegerbten Bereichen Bereiche unzureichender Gerbung. Auch die unterschiedliche Dicke einer Haut führt zu Problemen. Die Höhe des Drucks der Behandlungsflüssigkeit muß auf die stärksten Hautbereiche, also z.B. im Nacken- und Rückenbereich, ausgelegt werden. Dies führt in dünnen Hautbereichen, z.B. den Flämen, dazu, daß die Behandlungsflüssigkeit durch die Haut hindurchgeschossen wird und somit ihre Wirkung nicht entfalten kann Schließlich können die hohen Drucke vor allem im Bereich des Ansatzes der Impfdüsen zu Beschädigungen der Haut führen. Es ist deshalb bei dieser Methode eine einigermaßen ausschußfreie Bearbeitung überhaupt nur von der Fleischseite der Haut möglich. Im übrigen muß auch hier der Haut einige Zeit gelassen werden, um der strahlenartig eingepreßten Behandlungsflüssigkeit die Möglichkeit zum Penetrieren zur Seite hin zu geben. Auch diese seitliche Penetration variiert dann sehr stark in Abhängigkeit von der Hautdicke.

Schließlich ist es bei vertretbarem apparativem und kostenmäßigem Aufwand nicht möglich, eine vollständige Haut in einem Arbeitszug zu behandeln, vielmehr wird die Haut bei der eingangs genannten Vorrichtung (EP-OS 0 009 081) an zwei hintereinander angeordneten und gegeneinander versetzten Düsenreiher taktweise vorbeigeführt, so daß sie folglich auch nur abschnittsweise behandelt wird. Dabei wird der Impfdruckvon der unnachgiebigen Auflage aufgenommen, indem die Haut mittels dieser Auflage an die Impfdüsen angepreßt wird.

Der Erfindung liegt die Aufgabe zugrunde, die vorgenannte und eingangs erwähnte Vorrichtung dahingehend zu verbessern, daß bei vermindertem Arbeitsdruck eine gleichwohl gleichmäßige Penetration der Behandlungsflüssigkeiten in die Haut gewährleistet ist.

Diese Aufgabe wird erfindungsgemäß dadurch gelöst, daß die Behandlungseinrichtung mehrere und etwa senkrecht zur Unterlage angeordnete Flüssigkeits-Zuführkanäle aufweist, die sich an der der Haut zugekehrten Unterseite der Einrichtung großflächig erweitern und an dieser flächenfüllend angeordnet sind, und daß zwischen der Unterseite der Einrichtung und der Haut eine netzartige Auflage angeordnet und der Zwischenraum zwischen Unterlage, Haut, Auflage und Behandlungseinrichtung nach außen im wesentlichen dicht abschließbar ist.

Bei der erfindungsgemäßen Vorrichtung weisen die Zuführkanäle im Bereich ihrer Ausmündung eine vergleichsweise großflächige Erweiterung von beispielsweise mehreren cm² auf, wobei diese Erweiterungen einen solchen geometrischen Umriß und eine solche Anordnung aufweisen, daß sie dicht aneinander anschließen, insgesamt also einen großflächigen Bereich abdecken. Um die durch die Zuführkanäle in die Erweiterungen gelangende Behandlungsflüssigkeit gleichmäßig über den Querschnitt der Erweiterung in die Haut einzuschleusen, ist die netzartige Auflage auf der Haut vorgesehen, die einerseits die Haut in diesem Bereich etwas einebnet, andererseits für ein punktartiges Eindringen der Behandlungsflüssigkeit über einen größeren Querschnitt sorgt. Um einen Druckabbau nach außen zu vermeiden, ist der zwischen der Unterlage, der Haut, der Auflage und der Behandlungseinrichtung vorhandene Zwischenraum nach außen dicht abschließbar. Dies ist in der Regel dadurch möglich, daß die Teile entsprechend dicht zusammengefahren werden, ohne daß es gesonderter randseitiger Dichtungen bedarf.

Praktische Versuche mit der vorgenannten Vorrichtung haben eine Reihe von Vorteilen aufgezeigt. So ist es zunächst möglich, mit erheblich geringeren Drucken zu arbeiten als dies im Stand der Technik vorgeschlagen worden ist. Eine ausreichende und großflächige Penetration wird schon bei einem Druck im Bereich von 10 bar erreicht. Dadurch und durch die großflächige Einwirkung werden Beschädigungen der Haut vollständig vermieden. Es ist ferner möglich, die Behandlungsflüssigkeiten je nach Art des Naßprozesses von der Fleisch- oder der Narbenseite einzuschleusen. Ferner läßt sich die Behandlungseinrichtung großflächig ausbilden, so daß eine komplette Haut in einem einzigen Arbeitsgang behandelt werden kann, so daß Einwirkungszeit und gesamte Behandlungsdauer ganz erheblich reduziert werden können. Aufgrund der großflächigen Einwirkung der Behandlungsflüssigkeit und des geringeren Arbeitsdrucks ist gewährleistet, daß die Behandlungsflüssigkeit auch unabhängig von der Hautdicke wirksam eindringt und sich in der Haut verteilt. Es kann insbesondere in dünnen Hautbereichen nicht zu "Durchschüssen" kommen. Dies wird auch dadurch begünstigt, daß im Gegensatz zu Hochdruck-Impfdüsen der niedrige Druck von ca. 10 bar in den Erweiterungen und damit auf der Haut längere Zeit gehalten werden kann.

Die großflächigen Erweiterungen der Zuführkanäle an der Unterseite der Behandlungseinrichtung können einen mehreckigen oder runden Umriß aufweisen, in deren Zentrum mindestens je ein Zuführkanal mündet. Dabei können die Erweiterungen beispielsweise einen Umriß in Form von gleichseitigen Dreiecken, Quadraten, Polygonen oder Kreisen besitzen.

Wie an sich bekannt, kann auch bei der erfindungsgemäßen Vorrichtung zwischen der Haut und der Unterlage eine gleichfalls netzartige Zwischenlage angeordnet sein, um die die Haut durchdringenden Behandlungsflüssigkeiten ablaufen zu lassen. Da eine solche Zwischenlage jedoch zu nachgiebig wäre, um den an der anderen Seite anstehenden Behandlungsdruck aufzunehmen, muß darüberhinaus eine unnachgiebige Unterlage vorgesehen sein, die dann mehrere nebeneinander angeordnete Abläufe für die die Haut durchdringende Behandlungsflüssigkeit aufweist. Die die Haut durchdringende überschüssige Behandlungsflüssigkeit dringt also durch die feinmaschige Zwischenlage bis zur unnachgiebigen Unterlage vor, wo sie durch die Abläufe weggeführt wird.

In bevorzugter Ausführung der Erfindung besteht die netzartige Auflage und Zwischenlage aus einem feinmaschigen Kunstoff- oder Metallnetz, das einerseits die notwendige Nachgiebigkeit zur Anpassung an Unebenheiten der Haut, andererseits die notwendige Widerstandsfähigkeit gegen den Arbeitsdruck besitzt, ohne daß sich die Maschenweite unter Einwirkung des Arbeitsdrucks verändert. Es ist zwar bekannt (DE-PS 822 060) Metallnetze als Unterlage für Häute zu verwenden, um ein Ablaufen von Behandlungsflüssig keit (Färbeflüssigkeit) zu ermöglichen, wie es ferner auch bekannt ist, solche Metallnetze beim Abwelken von Häuten (Auspressen von Wasser) zu verwenden. Im Rahmen der Erfindung erfüllt das Metallnetz jedoch eine andere Aufgabe, nämlich eine Auflage für die Haut zu bilden, die die von außen zugeführte Behandlungsflüssigkeit gleichmäßig verteilt und punktsförmig in die Haut eindringen läßt.

Gemäß einem weiteren Ausführungsbeispiel können die Unterseite der Behandlungseinrichtung bzw. die dort flächenfüllend angeordneten Erweiterungen zumindest in einer Erstreckungsrichtung eine der Breite oder der Länge der Haut entsprechende Ausdehnung aufweisen. In diesem Fall werden die Behandlungsflüssigkeiten streifenweise in die Haut eingeschleust, die ihrerseits dann absatzweise durch die Vorrichtung bewegt wird.

In bevorzugter Ausführung jedoch ist vorgesehen, daß die Unterseite der Behandlungseinrichtung bzw. die dort flächenfüllend angeordneten Erweiterungen der Zuführkanäle eine Fläche überdecken, die etwa der Fläche einer Haut entspricht. Mit dieser Ausführungsform ist es möglich, eine komplette Haut in einem einzigen Arbeitsgang zu behandeln, so daß eine große Durchsatzleistung erreicht werden kann.

Gemäß einer anderen Ausführungsform sind die die Haut zwischen sich aufnehmende Auflage und Zwischenlage als Förderbänder ausgebildet. Es kann also die Haut zwischen die beiden Förderbänder aufgegeben und zwischen diesen in die Vorrichtung transportiert werden, so daß die für die gesamte Behandlung notwendigen manuellen Tätigkeiten auf die Aufgabe der Haut am Zulauf der Förderbänder und die Abnahme der Haut am Auslauf der Förderbänder beschränkt ist. Gegebenenfalls kann die Haut am Auslauf der Förderbänder auch abgeworfen werden.

In einer weiteren Ausgestaltung der Erfindung ist die Unterlage als Tisch ausgebildet und gegen die Behandlungseinrichtung anhebbar. In diesem Fall wird die Haut mittels der als Förderbänder ausgebildeten Metallnetze zwischen die Unterlage und die Behandlungseinrichtung eingebracht, anschließend der Tisch gegen die Behandlungseinrichtung angehoben unter gleichzeitigem Anpressen von Zwischenlage, Haut und Auflage gegen die Behandlungseinrichtung und unter dichtem Abschluß nach außen, woraufhin die Behandlungsflüssigkeit über die Zuführkanäle zugeführt werden kann.

Eine andere Ausführungsform zeichnet sich erfindungsgemäß dadurch aus, daß die Unterlage als umlaufendes Gliederband ausgebildet ist, zwischen dessen Gliedern die Behandlungsflüssigkeit ablaufen kann. In diesem Fall bildet das Gliederband eine ausreichend unnachgiebige Auflage für die Haut, die im übrigen auch hier zwischen einer feinmaschigen Zwischenlage und einer Auflage transportiert wird.

Bei dieser Ausführungsform kann das Gliederband im Bereich der Behandlungseinrichtung muldenförmig geführt und die Unterseite der Behandlungseinrichtung die Mulde ausfüllend gekrümmt sein. Bei dieser Ausführungsform wird die Haut zwischen Auflage und Zwischenlage in die Mulde zwischen Behandlungseinrichtung und Gliederband hineingefördert und kann dabei wiederum absatzweise, mit Vorteil jedoch auch in kontinuierlichem Durchlauf behandelt werden.

Im Falle der Durchlaufbehandlung ist es allerdings zweckmäßig, wenn die Behandlungseinrichtung als umlaufender Zylinder ausgebildet ist, an dessen Umfang die Erweiterungen der Zuführkanäle angeordnet sind, wobei die Zuführkanäle nur im Bereich der Mulde in ihre Öffnungslage steuerbar sind. Bei dieser Ausführungsform mit einer mit dem Gliederband mitlaufenden Behandlungseinrichtung erfolgt also zwischen der Haut und der Behandlungseinrichtung keine Relativbewegung, das heißt, es ist trotz des kontinuierlichen Durchlaufs gewährleistet, daß die Erweiterungen an der Unterseite der Behandlungseinrichtung stets in gleicher Relativlage zur Haut verbleiben, so daß die Einwirkungszeit der Behandlungsflüssigkeit ausschließlich durch die Transportgeschwindigkeit durch den Muldenspalt steuerbar ist. Auf diese Weise läßt sich Haut an Haut durch die Behandlungseinrichtung bewegen.

In weiterer Ausgestaltung der Erfindung ist der feinmaschigen Auflage und Zwischenlage außerhalb der Behandlungseinrichtung wenigstens eine Reinigungseinrichtung, z.B. eine Sprüheinrichtung zugeordnet, mittels der zwischen den Maschen sich festsetzende Verunreinigungen, die von der Haut herrühren, beseitigt werden können. Die Sprüheinrichtung kann mit Druckwasser oder Druckluft betrieben werden. Auf diese Weise ist sichergestellt, daß vor allem die feinmaschige Auflage vor jedem Einlauf in die Vorrichtung freie Maschenquerschnitte aufweist, um eine einwandfreie Verteilung der Behandlungsflüssigkeiten zu ermöglichen.

Die erfindungsgemäße Vorrichtung zeichnet sich ferner aus durch einen die die Haut durchdringende überschüssige Behandlungsflüssigkeit aufnehmenden Auffangbehälter, ausdem die Flüssigkeit rezirkulierbar ist.

Da die erfindungsgemäße Vorrichtung die Möglichkeit gibt, mit hochkonzentrierten Behandlungsflüssigkeiten zu arbeiten und diese Behandlungsflüssigkeiten während der Behandlung ihre Zusammensetzung nicht oder nur minimal ändern, kann der Überschuß der Behandlungsflüssigkeit wiederverwendet werden. Gegebenenfalls reicht eine rein mechanische Aufbereitung, z.B. das Filtern der Behandlungsflüssigkeit aus, um sie wieder der Behandlungseinrichtung zuführen zu können. Lediglich die durch Penetration in die Haut entstehenden Verluste sind mengenmäßig auszugleichen. Abwässer entstehen zumindest nicht in größeren Mengen, da nur solche Behandlungsflüssigkeit, die aus chemischen und/ oder physikalischen Gründen nicht mehr eingesetzt werden kann, beseitigt werden muß. Hierbei handelt es sich um äußerst kleine und in der Abfallbeseitigung leicht zu beherrschende Mengen mit bekannten Inhaltsstoffen.

In weiterer vorteilhafter Ausführung ist vorgesehen, daß der Behandlungseinrichtung ein großvolumiger Druckbehälter für die Behandlungsflüssigkeiten zugeordnet ist, der einerseits mit dem Auffangbehälter, andererseits mit einer Speiseleitung für frische Behandlungsflüssigkeit versehen ist. Mittels des Druckbehälters, z.B. eines Windkessels, läßt sich für sämtliche Zuführkanäle in einfacher Weise ein gleicher Druck aufrechterhalten. Der Druckbehälter wird einerseits aus dem Auffangbehälter mit der rezirkulierten Behandlungsflüssigkeit, andererseits zum Ausgleich der in der Haut verbleibenden Flüssigkeit und eventuell sonst verlorengehender Flüssigkeit mit frischer Behandlungsflüssigkeit gespeist. Stattdessen kann die Behandlungseinrichtung auch direkt mit Pumpen gespeist werden.

Schließlich ist es zweckmäßig, wenn im Auffangbehälter oder im Druckbehälter chemischphysikalische Meßfühler angeordnet sind, mittels der die Speiseleitung fürfrische Behandlungsflüssigkeit zur Einhaltung vorgegebener Konzentrationen im Druckbehälter steuerbar sind. Auf diese Weise läßt sich ein vollständig automatisierter Ablauf der Naßprozesse in der Gerberei erreichen.

Nachstehend ist die Erfindung anhand mehrerer in der Zeichnung wiedergegebener Ausführungsbeispiele beschrieben. In der Zeichnund zeigen:
Figur 1 Eine schematische Ansicht einer ersten Ausführungsform der Vorrichtung;
Figur 2 eine abgebrochene vergrößerte Teilansicht der Behandlungseinrichtung und der Unterlage;
Figur 3 a bis d eine Ansicht verschiedener Ausführungsformen der Erweiterungen der Zuführkanäle und ihrer Anordnung untereinander;
Figur 4 eine schematische Ansicht einer zweiten Ausführungsform der Vorrichtung und
Figur 5 ein schematisches Fließbild einer Versorgungseinrichtung für die Behandlungseinrichtung.

Die Vorrichtung in der Ausführung gemäß Figur 1 weist als wesentliche Bauteile eine Unterlage 1 und eine darüber angeordnete Behandlungseinrichtung 2 auf, wobei die Unterlage 1 als eine Art Tisch 3 in steifer und unnachgiebiger Konstruktion ausgebildet ist. Die Oberseite des Tischs 3 weist mehrere Abläufe 4 für die Behandlungsflüssigkeit auf.

Die Behandlungseinrichtung 2 besteht aus einem druckfesten Gehäuse 5 mit einem zentralen Zuführkanal 6 und mehreren hieran angeschlossenen Zuführkanälen 7, die etwa senkrecht zur Fläche des Tischs 3 verlaufen und in parallelen Reihen nebeneinander und hintereinander angeordnet sind. Sie sind über eine Verteilerleitung 8 an die zentrale Zuführleitung 6 angeschlossen. Diese ist mit einem Ventil 9 zum Absperren der gesamten Behandlungseinrichtung 2 versehen. Ferner weist jeder einzelne Zuführkanal 7 ein schematisch angedeutetes Absperrventil 10 auf.

Die Zuführkanäle 7 münden in gegenüber dem Kanalquerschnitt großflächigen Erweiterungen 11 aus, die an der Unterseite 12 der Behandlungseinrichtung 2 offen angeordnet sind.

Wie insbesondere aus Figur 2 ersichtlich, können die Ventile 10 in den Zuführkanälen 7 unterschiedlich ausgebildet sein, beispielsweise kann es sich um mechanisch betätigte Kolbenventile 13 handeln, wie dies in der mittleren Ausführung gezeigt ist oder um elektromagnetische Ventile, wie dies rechts angedeutet ist. Statt der Ventile 10 kann jeder Zuführkanal 7 aber auch nur eine Blende 13' aufweisen, wobei dann ausschließlich das zentrale Absperrventil 9 in der zentralen Zuführleitung 6 für das Zu- bzw. Abschalten sorgt.

In der mittleren Ausrunrung weist das Kolbenventil 13 an einer Verlängerung einen Stempel 13" auf, der dazu dient einen Teil der später beschriebenen Auflage 27 abzudecken, wenn sich darunter beispielsweise keine Haut befindet, um einerseits einen zu schnellen Druckabbau an dieser Stelle zu vermeiden, andererseits den Flüssigkeitsverbrauch so gering als möglich zu halten.

Wie weiterhin aus Figur 2 ersichtlich, können die Abläufe 4 an der Oberseite der tischartigen Unterlage 3 an einen zentralen. Ablaufkanal 14 angeschlossen sein.

Bei dem in den Figuren 1 und 2 wiedergegebenen Ausführungsbeispiel läuft zwischen der tischartigen Unterlage 1 und der Behandlungseinrichtung 2 ein endloses Oberband 15 und ein gleichfalls endloses Unterband 16 hindurch, zwischen denen bei 17 die Haut aufgegeben wird. Oberband und Unterband sind über mehrere Umlenkrollen und wenigstens je eine Antriebsrolle geführt. Zumindest das Oberband 15 besteht aus einem feinmaschigen Metallnetz und dient im Bereich der Behandlungseinrichtung 2 als Auflage für die Haut. Das Unterband 16 kann gleichfalls ein feinmaschiges Metallnetz, gegebenenfalls jedoch auch ein anderes durchlässiges Band sein.

Die bei 17 aufgegebene Haut wird zwischen Oberband 15 und Unterband 16 zwischen die tischartige Unterlage 1 und die Behandlungs einrichtung 2 eingefahren und durch Anhalten der Bänder in Position gebracht. Dabei ist die Ausbildung so getroffen, daß das Oberband 15 unmittelbar unterhalb der Unterseite 12 der Behandlungseinrichtung 2 liegt und gleichsam die Erweiterungen 11 der Zuführkanäle 7 nach unten begrenzt. Anschließend wird der Spalt zwischen Unterlage 1 und Behandlungseinrichtung 2 abgeschlossen und nach außen abgedichtet, indem bei diesem Ausführungsbeispiel die Unterlage 1 in Richtung des Pfeils 18 verschiebbar, beispielsweise mittels Druckzylinder verfahrbar ist und dabei gegen das im Bereich der Behandlungseinrichtung als Zwischenlage dienende Unterband 16, die darauf aufliegende Haut und das die Auflage bildende Oberband 15 derart einwirkt, daß sie gegen die Behandlungseinrichtung 2 dicht angepreßt werden. Anschließend wird die Behandlungsflüssigkeit über den zentralen Zuführkanal 6 aufgegeben bzw. werden die Ventile 10 geöffnet. Nach ausreichender Einwirkungsdauer, während der die überschüssi und die Haut durchdringende Behandlungsflüssigkeit über die Abläufe 4 und den Kanal 14 (Figur 2) abgeführt wird, werden die tischartige Unterlage 1 abgesenkt, die Bänder 15, 16 um wenigsten eine Hautlänge weitertransportiert und dabei zugleich die nächste Haut in die Vorrichtung eingeführt.

Hinter der Behandlungseinrichtung 2 durchlaufen Ober- und Unterband 15, 16 einen von zwei Walzen 19, 20 gebildeten Quetschspalt, in der die zum Aufquellen der Haut führende überschüssige Behandlungsflüssigkeit abgequetscht wird. Schließlich laufen Oberband 15 und Unterband 16 an je einer Sprüheinrichtung 21 vorbei, mittels der eventuelle Verunreinigungen aus den Maschen der Bänder entfernt werden.

Die auf der tischartigen Unterlage 1 anfallende und über den Sammelkanal 14 abgeführte überschüssige Behandlungsflüssigkeit sowie die zwischen den Quetschwalzen 19, 20 ausgepreßte Behandlungsflüssigkeit gelangen in einen Auffangbehälter 22, der bei dem Ausführungsbeispiel gemäß Figur 1 in Form einer Wanne ausgebildet ist. Die Wanne kann mit chemisch-physikalischen Meßfühlern 23, z.B. p"- Messer ausgestattet sein, um die chemischphysikalische Daten der überschüssigen Behandlungsflüssigkeit und den Grad ihrer Wiederverwendbarkeit festzustellen. Ferner kann der wannenförmige Auffangbehälter 22 mit einer Einrichtung 24 ausgestattet sein, um eine bestimmte Temperatur der Behandlungsflüssigkeit sicherzustellen. Über einen Ablauf 25 kann die überschüssige Behandlungsflüssigkeit rezirkuliert werden.

Aus Figur 2 ist ersichtlich, daß die zwischen der Auflage 27 (Oberband 15) und der Zwischenlage 28 (Unterband 16), die beide in Form von feinmaschigen Metallnetzen ausgebildet sein können, liegende Haut 26 nach Anfahren des Tischs 3 gegen die Behandlungseinrichtung 2 zwischen diesen eingespannt ist. Die Abdichtung nach außen kann über die jeweils außen liegenden Kett- bzw. Schußdrähte des Metallnetzes erfolgen. Die Abdichtung der einzelnen Erweiterungen 11 untereinander erfolgt dadurch, daß zwischen den Erweiterungen kleinflächige Stege 29 vorhanden sind, die in der Betriebslage gemäß Figur 2 gleichfalls gegen die Auflage 27 drücken und so den Übertritt der Behandlungsflüssigkeit aus einer Erweiterung 11 in die benachbarte verhindern, zumindest aber weitgehend unterbinden.

Die Erweiterungen 11 sind an der Unterseite 12 der Behandlungseinrichtung 2 (Figur 1) flächenfüllend angeordnet. In Figur 3 sind hierfür verschiedene Ausführungsformen und Anordnungen gezeigt. Bei dem Ausführungsbeispiel gemäß Figur 3 a) weisen die Erweiterungen 11 einen Umriß in Form gleichseitiger Dreiecke auf, in deren Zentrum die Zuführkanäle 7 ausmünden. Figur 3 b) zeigt Erweiterungen 11 mit quadratischem Umriß und wiederum zentral ausmündenden Zuführkanälen 7, während Figur 3 c) Erweiterungen 11 mit kreisförmigem Umriß und in deren Mittelpunkt endenden Zuführkanälen 7 wiedergibt. Schließlich sind die Erweiterungen 11 bei der Ausführungsform gemäß Figur 3 d) als polygone, und zwar in Form von regelmäßigen Sechsecken ausgebildet. Statt nur eines Zuführkanals 7 können an jeder Erweiterung 11 natürlich auch mehrere Kanäle münden, wobei symmetrische Anordnung bezüglich des Umrisses der Erweiterung günstig ist.

In Figur 4 ist die Vorrichtung in einer anderen Ausführung gezeigt. Hier besteht die Unterlage 1 aus einem Gliederband 30, das über Umlenkrollen so geführt ist, daß sich sein Obertrumm 31 muldenförmig verformen läßt. Die einzelnen Glieder des Gliederbandes 30 weisen zwischen sich Ablaufspalte auf, durch die die überschüssige Behandlungsflüssigkeit ablaufen kann.

Oberhalb des Gliederbandes 30 ist die Behandlungseinrichtung 2 in Form eines Kreiszylinders 32 angeordnet, der an seinem gesamten Umfang mit Erweiterungen 11 von nicht gezeigten Zuführkanälen versehen ist. Die Behandlungsflüssigkeit kann über eine zentrale Zuleitung in den Zylinder 32 eingespeist und über entsprechende radiale Zuführkanäle den Erweiterungen 11 zugeführt werden. Die Zuführkanäle weisen je ein Absperrventil auf, das mittels eines Betätigungsgliedes 33 auf-und zugesteuert werden. kann. Hierfür ist eine Steuerkurve 34 vorgesehen, die sich lediglich auf dem Bahnabschnitt des drehbaren Zylinders 32 befindet, der sich mit dem Gliederband 30 deckt. In diesem Bahnabschnitt, in welchem das Obertrumm 31 des Gliederbandes 30 muldenförmig nach unten ausgelenkt wird, erfolgt die Behandlung der Haut.

Auch hier ist wieder eine von einem Oberband 33 gebildete Auflage vorgesehen, wie auch ferner ein Unterband 34 vorhanden ist. Zwischen Oberband 33 und Unterband 34 wird bei 35 die Haut aufgegeben und in den Spalt zwischen Behandlungseinrichtung 2 und Gliederband 30 transportiert. Durch synchronen Umlauf der Behandlungseinrichtung 2 und des Gliederbandes 30 läßt sich sicherstellen, daß die Erweiterungen 11, in denen die Behandlungsflüssigkeit unter Druck ansteht, stets der gleichen Stelle der Haus gegenüberliegen.

In Figur 5 ist ein Teil der Versorgungseinrichtung für die Behandlungsvorrichtung in Form eines Fließbildes gezeigt. Sie weist einen Windkessel 36 als Vorratsbehälter für die Behandlungsflüssigkeit auf, der mit einem Druckgeber 37 und einem Sicherheitsventil 38 ausgerüstet ist. Innerhalb des Windkessels 36 wird der Spiegel der Behandlungsflüssigkeit zwischen einem Maximalspiegel 39 und einem Minimalspiegel 40 gesteuert. Der Windkessel 36 ist über eine Versorgungsleitung 41 an die Behandlungseinrichtung 2 angeschlossen und ferner über eine Speiseleitung 42 mit dem Auffangbehälter 22 sowie über eine weitere Speiseleitung 43 mit einem Vorratsbehälter 44, der frische Behandlungsflüssigkeit enthält, verbunden. In die Speiseleitungen 42 und 43 sind Pumpen 45 und 46 eingesetzt. Verluste an Behandlungsflüssigkeit werden über die Speiseleitung 43 ausgeglichen, ebenso eventuelle Konzentrationsschwankungen, während über die Speiseleitung 42 die rezirkulierbare Behandlungsflüssigkeit aus dem Auffangbehälter 22 gefördert wird.

## Patentansprüche

1. Vorrichtung zum Behandeln von Häuten mit Flüssigkeiten in den sog. Naßprozessen, z.B. Äschern, Beizen, Gerben, Färben od.dgl., bestehend aus einer die Haut unnachgiebig aufnehmenden, flüssigkeitsdurchlässigen Unterlage und einer auf die Oberseite der Haut im wesentlichen dicht aufsetzbaren Behandlungseinrichtung, mittels der die Behandlungsflüssigkeit unter hohem Druck in die Haut penetriert wird, dadurch gekennzeichnet, daß die Behandlungseinrichtung (2) mehrere nebeneinander und etwa senkrecht zur Unterlage (1) angeordnete Flüssigkeits-Zuführkanäle (7) aufweist, die sich an der der Haut (26) zugekehrten Unterseite (12) der Einrichtung (2) großflächig erweitern und an dieser flächenfüllend angeordnet sind, und daß zwischen der Unterseite (12) der Behandlungseinrichtung (2) und der Haut (26) eine netzartige Auflage (27) angeordnet und der Zwischenraum zwischen Unterlage (1), Haut 26), Auflage (27) und Behandlungseinrichtung (2) nach außen im wesentlichen dicht abschließbar ist.

2. Vorrichtung nach Anspruch 1, dadurch gekennzeichnet, daß die großflächigen Erweiterungen (11) der Zuführkanäle (7) an der Unterseite (12) der Behandlungseinrichtung (2) einen mehreckigen oder runden Umriß aufweisen, in deren Zentrum wenigstens ein Zuführkanal (7) mündet.

3. Vorrichtung nach Anspruch 2, dadurch gekennzeichnet, daß die Erweiterungen (11) einen Umriß in Form eines gleichseitigen Dreiecks, Quadrates, Kreises oder Polygons haben.

4. Vorrichtung nach einem der Ansprüche 1 bis 3, dadurch gekennzeichnet, daß zwischen der Haut (26) und der Unterlage (1) eine gleichfalls netzartige Zwischenlage (28) angeordnet und die Unterlage (1) mit mehreren nebeneinander angeordneten Abläufen (4) für die die Haut (26) durchdringende Behandlungsflüssigkeit versehen ist.

5. Vorrichtung nach einem der Ansprüche 1 bis 4, dadurch gekennzeichnet, daß die Auflage (27) und die Zwischenlage (28) aus einem vorzugsweise feinmaschigem Kunststoff-oder Metallnetz bestehen.

6. Vorrichtung nach einem der Ansprüche 1 bis 5, dadurch gekennzeichnet, daß die Unterseite (12) der Behandlungseinrichtung (2) bzw. die dort flächenfüllend angeordneten Erweiterungen (11) der Zuführkanäle (7) zumindest in einer Erstrekkungsrichtung eine der Breite oder der Länge der Haut (26) entsprechende Ausdehnung aufweisen.

7. Vorrichtung nach einem der Ansprüche 1 bis 6, dadurch gekennzeichnet, daß die Unterseite (12) der Behandlungseinrichtung (2) bzw. die dort flächenfüllend angeordneten Erweiterungen (11) der Zuführkanäle eine Fläche überdecken, die etwa der Fläche einer Haut (26) entspricht.

8. Vorrichtung nach einem der Ansprüche 1 bis 7, dadurch gekennzeichnet, daß die die Haut (26) zwischen sich aufnehmende Auflage (27) und Zwischenlage (28) als Förderbänder (15, 16) ausgebildet sind.

9. Vorrichtung nach einem der Ansprüche 1 bis 8, dadurch gekennzeichnet, daß die Unterlage (1) als Tisch (3) ausgebildet und gegen die Behandlungseinrichtung (2) anhebbar ist.

10. Vorrichtung nach einem der Ansprüche 1 bis 9, dadurch gekennzeichnet, daß die Unterlage (1) als umlaufendes Gliederband (30) ausgebildet ist, zwischen dessen Gliedern die Behandlungsflüssigkeit ablaufen kann.

11. Vorrichtung nach Anspruch 10, dadurch gekennzeichnet, daß das Gliederband (30) im Bereich der Behandlungseinrichtung (2) muldenförmig geführt und die Unterseite (12) der Behandlungseinrichtung (2) die Mulde ausfüllend gekrümmt ist.

12. Vorrichtung nach Anspruch 10 oder 11, dadurch gekennzeichnet, daß die Behandlungseinrichtung (2) als umlaufender Zylinder (32) ausgebildet ist, an dessen Umfang die Erweiterungen (11) der Zuführkanäle (7) angeordnet sind und daß die Zuführkanäle (7) nur im Bereich der Mulde in die Öffnungslage steuerbar sind.

13. Vorrichtung nach einem der Ansprüche 1 bis 12, dadurch gekennzeichnet, daß der feinmaschigen Auflage (27) und Zwischenlage (28) außerhalb der Behandlungseinrichtung (2) eine Reinigungseinrichtung (21), z.B. eine Spüleinrichtung zugeordnet ist.

14. Vorrichtung nach einem der Ansprüche 1 bis 13, gekennzeichnet durch einen die die Haut (26) durchdringende überschüssige Behandlungsflüssigkeit aufnehmenden Auffangbehälter (22), aus dem die Flüssigkeit rezirkulierbar ist.

15. Vorrichtung nach Anspruch 14, dadurch gekennzeichnet, daß der Behandlungseinrichtung (2) ein großvolumiger Druckbehälter (36) für die Behandlungsflüssigkeiten zugeordnet ist, der einerseits mit dem Auffangbehälter (22), andererseits mit einer Speiseleitung (43) für frische Behandlungsflüssigkeit versehen ist.

16. Vorrichtung nach einem der Ansprüche 1 bis 15, dadurch gekennzeichnet, daß im Auffangbehälter (22) oder im Druckbehälter (36) chemisch-physikalische Meßfühler (23) angeordnet sind, mittels der die Speiseleitung (43) für frische Behandlungsflüssigkeit zur Einhaltung vorgegebener Konzentrationen und Mengen im Druckbehälter (36) steuerbar sind.

## Revendications

1. Dispositif pour traiter des peaux avec des liquides selon ce qu'il est convenu d'appeler des procédés par voie humide, par exemple enchau- cenage, encuvage, corroyage, teinture ou l'analogue, constitué par un support perméable aux liquides supportant la peau de façon non flexible et par un dispositif de traitement pouvant être appliqué étroitement sur le côté supérieur de la peau, au moyen duquel on fait pénétrer le liquide de traitement sous haute pression dans la peau, caractérisé en ce que le dispositif de traitement (2) comporte plusieurs canaux d'amenée du liquide (7) disposés l'un à côté de l'autre et sensiblement perpendiculairement au support (1), qui s'élargissent en formant une grande surface sur le côté inférieur (12) du dispositif (2) tourné vers la peau (26) et sont disposés sur celui-ci de façon à occuper la surface, et en ce qu'on dispose entre le côté inférieur (12) du dispositif de traitement (2) et la peau (26) une nappe (27) en forme de réseau et que l'espace intermédiaire entre le support (1), la peau (26), la nappe (27) et le dispositif de traitement (2) peut être fermé de façon pratiquement étanche par rapport à l'extérieur.

2. Dispositif selon la revendication 1, caractérisé en ce que les élargissements (11) des canaux d'amenée (7) formant une grande surface présentent sur le côté inférieur (12) du dispositif de traitement (2) un contour polygonal ou rond, au centre duquel débouche au moins un canal d'amenée (7).

3. Dispositif selon la revendication 2, caractérisé en ce que les élargissements (11) ont un contour en forme de triangle équilatéral, de carré, de cercle ou de polygone.

4. Dispositif selon les revendications 1 à 3, caractérisé en ce qu'on place entre la peau (26) et le support (1) une nappe intermédiaire (28), également en forme de réseau, et que le support (1) est muni de plusieurs issues d'écoulement (4) disposées l'une à côté de l'autre pour le liquide de traitement traversant la peau.

5. Dispositif selon l'une des revendications 1 à 4, caractérisé en ce que la nappe (27) et la nappe intermédiaire (28) sont constituées par un réseau de matière plastique ou de métal, de préférence à mailles fines.

6. Dispositif selon l'une des revendications 1 à 5, caractérisé en ce que le côté inférieur (12) du dispositif de traitement (2), ou les élargissements (11) des conduits d'amenée (7) qui y sont disposés de façon à couvrir la surface, ont, au moins dans un sens, une dimension correspondant à la largeur ou à la longueur de la peau (26).

7. Dispositif selon l'une des revendications 1 à 6, caractérisé en ce que le côté inférieur (12) du dispositif de traitement (2), ou les élargissements (11) des conduits d'amenée (7) qui y sont disposés de façon à couvrir la surface, couvrent une surface qui correspond sensiblement à la surface d'une peau (26).

8. Dispositif selon l'une des revendications 1 à 7, caractérisé en ce que la nappe (27) et la nappe intermédiaire (28) entre lesquelles se place la peau (26) sont réalisées sous forme de bandes transporteuses (15, 16).

9. Dispositif selon l'une des revendications 1 à 8, caractérisé en ce que le support (1) est réalisé en tant que table (3) et qu'il peut être levé contre le dispositif de traitement (2).

10. Dispositif selon l'une des revendications 1 à 9, caractérisé en ce que le support (1) est réalisé en tant que bande transporteuse à maillons (30) circulant, entre les maillons de laquelle peut s'écouler le liquide de traitement.

11. Dispositif selon la revendication 10, caractérisé en ce que la bande transporteuse à maillons (30) est guidée en formant une cuvette dans la zone du dispositif de traitement (2) et que le côté inférieur (12) du dispositif de traitement (2) est incurvé de façon à remplir la cuvette.

12. Dispositif selon la revendication 10 ou 11, caractérisé en ce que le dispositif de traitement (2) est réalisé sous forme de cylindre rotatif (32) sur la périphérie duquel sont disposés les élargissements des canaux d'amenée (7), et en ce que les canaux d'amenée ne peuvent être commandés en position d'ouverture que dans la zone de la cuvette.

13. Dispositif selon l'une des revendications 1 à 12, caractérisé en ce qu'un dispositif de nettoyage (21), par exemple un dispositif de rinçage, est associé à la nappe (27) et à la nappe intermédiaire (28) à mailles fines à l'extérieur du dispositif de traitement (2).

14. Dispositif selon l'une des revendications 1 à 13, caractérisé par un réservoir de récupération (22) qui recueille le liquide de traitement en excès traversant la peau (26) et à partir duquel le liquide peut être remis en circulation.

15. Dispositif selon la revendication 14, caractérisé en ce qu'on associe au dispositif de traitement (2) un réservoir sous pression (36) de grande capacité pour les liquides de traitement, qui est relié d'une part au réservoir de récupération (22) et d'autre part à une canalisation d'alimentation (43) pour du liquide de traitement frais.

16. Dispositif selon l'une des revendications 1 à 15, caractérisé en ce qu'on place dans le réservoir de récupération (22) ou dans le réservoir sous pression (36) des détecteurs (23) phy- sico-chimiques au moyen desquels on peut commander la canalisation d'alimentation en liquide de traitement frais pour que soient respectées les concentrations et les quantités prédéterminées dans le réservoir sous pression (36).

## Claims

1. Apparatus for treating skins or hides with liquids in so-called wet processes, e.g. liming, drenching, tanning, dyeing or the like, comprising a liquid-permeable substrate inflexibly receiving the hide and a treatment device substantially tightly applicable to the top of the hide by means of which the treatment liquid penetrates the skin under high pressure, characterized in that the treatment device (2) has several liquid supply ducts (7) arranged approximately perpendicular to the substrate (1) and which on the underside (12) of the device (2) facing the hide (26) are widened in large-area manner and are arranged in surface-filling manner thereon and that between the underside (12) of the device (2) and the hide (26) is provided a net-like support (27) and the gap between the substrate (1), hide (26), support (27) and treatment device (2) is substantially tightly sealable with respect to the outside.

2. Apparatus according to claim 1, characterized in that the large-area widened portions (11) of supply ducts (7) have on the underside (12) of treatment device (2) a polygonal or circular contour, into whose centre issues at least one supply duct (7).

3. Apparatus according to claim 2, characterized in that the widened portions (11) have a contour in the form of an equilateral triangle, square, circle or polygon.

4. Apparatus according to one of the claims 1 to 3, characterized in that between hide (26) and substrate (1) is provided a net-like intermediate layer (28) and the substrate (1) is provided with several juxtaposed drains (4) for the treatment liquid penetrating hide (26).

5. Apparatus according to one of the claims 1 to 4, characterized in that the support (27) and intermediate layer (28) are formed by a preferably fine-mesh plastic or metal net.

6. Apparatus according to one of the claims 1 to 5, characterized in that the underside (12) of the treatment device (2) or the widened portions (11) of supply ducts (7) arranged there in surface-filling manner have, in at least one extension direction, an extension corresponding to the width or length of the hide (26).

7. Apparatus according to one of the claims 1 to 6, characterized in that the underside (12) of the treatment device (2) or the widened portions (11) of the supply ducts arranged there in surface-filling manner cover a surface area roughly corresponding to the surface of a hide (26).

8. Apparatus according to one of the claims 1 to 7, characterized in that the support (27) and intermediate layer (28) receiving the hide (26) between them are constructed as conveyor belts (15, 16).

9. Apparatus according to one of the claims 1 to 8, characterized in that the substrate (1) is constructed as a table (3) and can be raised against the treatment device (2).

10. Apparatus according to one of the claims 1 to 9, characterized in that the substrate (1) is constructed as a revolving link belt (30), between whose links the treatment liquid can drain away.

11. Apparatus according to claim 10, characterized in that the link belt (30) is guided in trough-like manner in the vicinity of the treatment device (2) and the underside (12) of treatment device (2) is curved so as to fill the trough.

12. Apparatus according to claims 10 or 11, characterized in that the treatment device (2) is constructed as a revolving cylinder (32), on whose circumference are arranged the widened portions (11) of supply ducts (7) and that the supply ducts (7) are only controllable in the vicinity of the trough in the opening position.

13. Apparatus according to one of the claims 1 to 12, characterized in that with the fine-mesh support (27) and intermediate layer (28) a cleaning device (21), e.g. a spraying device is associated outside the treatment device (2).

14. Apparatus according to one of the claims 1 to 13, characterized by a collecting container (22) which receives the excess treatment liquid which has penetrated the skin (26) and from which the liquid can be recirculated.

15. Apparatus according to claim 14, characterized in that with the treatment device (2) is associated a large volume pressure vessel (36) for the treatment liquid, which is on the one hand provided with the collecting container (22) and on the other with a feed-line (43) for the fresh treatment liquid.

16. Apparatus according to one of the claims 1 to 15, characterized in that chemical-physical sensors (23) are arranged in the collecting container (22) or in the pressure vessel (36) and by means thereof the feed line (43) for the fresh treatment liquid can be controlled for maintaining predetermined concentrations and quantities in the pressure vessel (36).
